# EUROPÄISCHE PATENTSCHRIFT

(11) **EP 2 030 215 B1**
(45) Veröffentlichungstag und Bekanntmachung des Hinweises auf die Patenterteilung: **25.07.2012**
(21) Anmeldenummer: 06805853.6
(22) Anmeldetag: 25.09.2006
(51) Int. Cl.: H01H 71/52, H01H 71/10, H01H 73/18, H01H 9/34, H01H 9/46, H01H 71/24, H01H 71/74, H01H 71/08

(54) **SCHUTZSCHALTER**
PROTECTION SWITCH
DISJONCTEUR DE PROTECTION

(30) Priorität: 12.06.2006 DE 102006027140
(43) Veröffentlichungstag der Anmeldung: 04.03.2009
(73) Patentinhaber: Ellenberger & Poensgen GmbH, 90518 Altdorf (DE)
(72) Erfinder: LOSS, Klaus, 90610 Winkelhaid (DE); BIRNER, Markus, 90513 Zirndorf (DE)
(74) Vertreter: FDST Patentanwälte
(86) Internationale Anmeldenummer: PCT/EP2006/009294
(87) Internationale Veröffentlichungsnummer: WO 2007/144015

(56) Entgegenhaltungen:
- EP-A1- 0 538 149
- EP-A1- 0 708 461
- FR-A1- 2 661 776

## Beschreibung

Die Erfindung bezieht sich auf einen Schutzschalter nach dem Oberbegriff des Anspruchs 1. Ein derartiger Schutzschalter ist aus EP 0 708 461 A1 bekannt.

Ein welterer Schutzschalter ist beispielsweise aus FR 2 661 776 A1 bekannt. Die Auslösemechanik des bekannten Schutzschalters umfasst einen elektromagnetischen Auslöser sowie einen bimetallischen Auslöser. Als Auslösebedingungen detektiert der elektromagnetische Auslöser einen Kurzschluss, der bimetallische Auslöser einen Überlastzustand. Bei Eintritt der jewelligen Auslösebedingung wirkt der entsprechende Auslöser auf einen Auslösearm, der wiederum den Schaltarm entklinkt und damit die Rückstellung des Schaltarms in die Öffnungsstellung auslöst.

Ein Schutzschalter der oben genannten Art soll generell bei Eintritt der Auslösebedingung eine möglichst rasche Trennung der zwischen dem Bewegkontakt und dem Festkontakt gebildeten elektrischen Verbindung herbeiführen, um einen dem Schutzschalter nachgeschalteten Stromkreis effektiv gegen einen Kurzschluss und/oder Über lastschaden abzuslchern. Dabei soll Insbesondere ein Schaltlichtbogen, wie er bei dem Schaltvorgang zwischen dem Bewegkontakt und dem Festkontakt unwelgerlich entsteht, möglichst rasch gelöscht werden, um den Stromfluss zum Erliegen zu bringen und ein Abbrennen des Kontaktmaterials nach Möglichkeit zu vermeiden. Die rasche Löschung des Schaltlichtbogens ist Insbesondere im Kurzschluss- und Überiastfall von besonderer Wichtigkeit, zumal in diesen Fällen der Schaltlichtbogen infolge des hohen Stromflusses eine besonders starke zerstörerische Wirkung entfaltet. Ein Schutzschalter soll dabei gleichzeitig aber aus herstellungstechnischen Gründen möglichst einfach aufgebaut und preisgünstig herstellbar sein.

Schutzschalter der oben genannten Art werden sowohl in einpoligen als auch mehrpoligen Ausführungen hergestellt. Im Sinne einer kostensparenden Herstellung ist es dabei üblich, mehrpolige Schutzschalter modular aus jeweils einpoligen Schutzschaltermodulen zu realisieren, wobei die Schutzschaltermodule zur Realisierung eines mehrpoligen Schutzschalters stirnseitig aneinandergereiht werden. Ein derartiger modularer Schutzschalter ist beispielsweise aus EP 0 538 149 A1 bekannt.

Der Erfindung liegt die Aufgabe zugrunde, einen vor dem vorstehend beschriebenen Hintergrund, insbesondere im Hinblick auf ein schnelles Schaltverhalten, besonders geeigneten Schutzschalter anzugeben.

Diese Aufgabe wird erfindungsgemäß gelöst durch die Merkmale des Anspruchs 1. Vorteilhafte Flusgestaltungen der Erfindung sind in den abhängigen Ansprüchen dargelegt Danach ist der Schaltarm in Richtung der Öffnungsstellung federbelastet und mit einem Mitnehmer der Handbetätigungsmechanik derart verklinkbar, dass der Schaltarm mittels der Handbetätigungsmechanik entgegen dem Federdruck in die Schließstellung bewegbar ist und dort infolge der Verklinkung gehalten wird. Die Auslösemechanik weist einen Auslöseschieber auf, der mittels eines Auslösers aus einer Bereitschaftsstellung in Richtung auf eine Auslösestellung, d.h. eine Stellung, die der Auslöseschieber in ausgelöstem Zustand einnimmt, verschiebbar ist.

Der Schaltarm ist zweigliedrig ausgeführt und umfasst einen Kontakthebel, der den eigentlichen Bewegkontakt trägt, sowie einen Klinkenhebel, der mit der Handbetätigungsmechanik verklinkbar ist. Der Klinkenhebel ist dabei schwenkbeweglich am Gehäuse gelagert. Der Kontakthebel ist mittels eines Drehgelenks an dem Klinkenhebel angelenkt.

Erfindungsgemäß sind dabei der Auslöseschieber und der Schaltarm derart ausgeführt, dass der Auslöseschieber, wenn er gegen den Schaltarm anschlägt, gleichzeitig den Kontakthebel in seiner Stellung zu dem Gehäuse drehfixiert. Hierdurch wird vermieden, dass sich der Schaltarm zu Beginn der Rückstellphase zunächst (unter relativer Verdrehung des Kontakthebels zu dem Klinkenhebel) entspannt. Hierdurch würde nämlich der Bewegkontakt zunächst an dem Festkontakt gehalten und der Schaltprozess verzögert. Vielmehr wird infolge der Drehfixierung der Bewegkontakt unmittelbar mit dem Anschlagen des Auslöseschiebers an dem Schaltarm von dem Festkontakt abgehoben. Durch diese Ausführung kann die so genannte Eigenzeit des Schutzschalters bei der Kurzschlussauslösung, d.h. die Zeit zwischen dem Einsetzen des Kurzschlussstroms und dem Abheben der Kontakte, signifikant verringert werden. Insbesondere kann eine Eigenzeit von bis zu ca. 0,5 msec erzielt werden. Der Kurzschlussstrom wird hierbei bereits in der Anstiegphase wirksam begrenzt.

Für einen besonders schnellen Auslösevorgang, d.h. eine besonders schnelle elektrische Trennung des Bewegkontakts und des Festkontakts, ist der Auslöseschieber vorzugsweise derart ausgebildet, dass er unter Vorschub den Schaltarm zum einen von dem Mitnehmer entklinkt, so dass der Schaltarm aufgrund des Federdrucks selbsttätig in Richtung der Öffnungsstellung bewegt wird, dass aber der Auslöseschieber zum anderen auch den Schaltarm in Richtung der Öffnungsstellung beaufschlagt, um die Rückstellung des Schaltarms in die Öffnungsstellung zu beschleunigen.

In konstruktiv vorteilhafter Ausführung weist der Auslöseschieber zur Entklinkung des Schaltarms vorzugsweise eine Entklinkungskontur auf, die den Mitnehmer aus einer Angriffsposition mit dem Schaltarm wegführt, so dass der Schaltarm freigegeben ist. Für die Beaufschlagung, d.h. das "Anschieben" des Schaltarms in Richtung der Öffnungsstellung, weist der Auslöseschieber vorzugsweise einen entsprechenden Anschlag auf.

Im Sinne eines besonders schnellen Auslösevorgangs ist der Auslöseschieber zweckmäßigerweise derart ausgebildet, dass er unter sukzessivem Vorschub im Rahmen des Auslöseprozesses seine beiden Funktionen, nämlich die Entklinkung des Schaltarms von dem Mitnehmer und das "Anschieben" des Schaltarms, etwa gleichzeitig wahrnimmt, wobei der Schaltarm zweckmäßigerweise zunächst entklinkt wird, und der Auslöseschieber unmittelbar darauf folgend gegen den Schaltarm anschlägt. Eine solche Zeitspanne gilt im Rahmen der Anmeldung als vernachlässigbar. In dieser Ausführung oder auch unabhängig davon ist der Schutzschalter derart gestaltet, dass der Auslöseschieber im Zuge des Auslösevorgangs beschleunigt wird, bevor er gegen den Schaltarm anschlägt, und auf diesen daher mit einer von Null verschiedenen Initialgeschwindigkeit trifft, um unter Ausnutzung der kinetischen Energie des Auslöseschiebers die mechanische Trägheit des Schaltarms möglichst rasch zu überwinden.

Vorzugsweise ist der Kontakthebel gegenüber dem Klinkenhebel in Richtung auf die Schließstellung elastisch vorgespannt, so dass der Bewegkontakt, wenn sich der Schaltarm in seiner Schließstellung befindet, unter Vorspannung an dem Festkontakt anliegt. Durch die Flexibilität des Schaltarms und die Vorspannung wird erreicht, dass auch bei zunehmender Abnutzung des Kontaktmaterials an dem Bewegkontakt und dem Festkontakt, wie sie im Laufe der Lebenszeit des Schutzschalters unvermeidlich ist, stets eine sichere Anlage der Kontakte gewährleistet ist. In fertigungstechnisch vorteilhafter Ausgestaltung der Erfindung ist eine Feder, insbesondere eine Zugfeder, vorgesehen, die sowohl den Kontakthebel in Richtung auf die Schließstellung, als auch den Schaltarm insgesamt in Richtung auf die Öffnungsstellung vorspannt. Diese Doppelfunktion der Feder wird erzielt, indem der Angriffspunkt der Feder, von dem Bewegkontakt aus gesehen, hinter dem Drehgelenk, an dem Kontakthebel angeordnet ist.

Bevorzugt ist der Auslöseschieber derart zu dem Schaltarm angeordnet, dass er an den in seiner Schließstellung befindlichen Schaltarm im Bereich des Drehgelenks anschlägt. Diese Ausführung ist zum einen dahingehend vorteilhaft, dass beim Anschlagen des Auslöseschiebers kein Drehmoment (relativ zu dem Klinkenhebel) auf den Kontakthebel ausgeübt wird, so dass die kinetische Energie des Auslöseschiebers vollständig in die Beschleunigung des Schaltarms im Ganzen eingesetzt wird. Zum anderen liegt dieser Ausführung die Erkenntnis zugrunde, dass die Stellung des Drehgelenks im Gegensatz zu der Orientierung des Kontakthebels in der Schließstellung von der Abnutzung des Kontaktmaterials unabhängig ist. Indem das Drehgelenk als Ansatzpunkt für den Auslöseschieber gewählt ist, wird somit ein über die Lebensdauer des Schutzschalters konstantes Schaltverhalten erzielt.

In einer bevorzugten Variante der Erfindung wird der Auslöseschieber nur während einer initialen Phase des Auslösevorgangs von dem Auslöser vorgeschoben. In einer anschließenden Auslösephase wird der Auslöseschieber dagegen von dem in seine Öffnungsstellung zurückkehrenden Schaltarm mitgenommen, bis die Auslösestellung erreicht ist. Diese Ausführung berücksichtigt, dass durch herkömmliche Auslöser nur ein vergleichsweise geringer Hub erzeugt werden kann. Infolge der Mitnahme des Auslöseschiebers durch den Schaltarm wird die Vorschubstrecke des Auslöseschiebers zwischen der Bereitschaftsstellung und der Auslösestellung dagegen verlängert. Die größere Vorschubstrecke des Auslöseschiebers ist dabei insbesondere vorteilhaft, um mit dem Auslöseschieber einen Schaltimpuls zum gekoppelten Auslösen benachbarter Schutzschaltermodule zu geben.

Zweckmäßigerweise dient der Auslöseschieber gleichzeitig zur Realisierung einer Freiauslösung des Schutzschalters. Unter dem Begriff Freiauslösung wird eine mechanische Zwangsentkopplung des Schaltarms von der Handbetätigungsmechanik verstanden, die bewirkt, dass der Schaltarm auch dann ausgelöst werden kann, wenn die Handbetätigungsmechanik in einer der Schließstellung des Schaltarms entsprechenden Stellung festgehalten wird und dass der Schaltarm mittels der Handbetätigungsmechanik nicht in die Schließstellung verstellt werden kann, wenn und solange die Auslösebedingung besteht.

Der Auslöseschieber ist hierzu als Bestandteil der Entklinkungskontur mit einer Aufgleitschräge versehen, an der der Mitnehmer der Handbetätigungsmechanik geführt ist, und an welcher der Mitnehmer von dem Schaltarm entklinkt wird, wenn der Vorschub des Auslösehebels in Richtung der Bereitschaftsstellung blockiert ist. Die Aufgleitschräge wird vorteilhafterweise weiterhin als Kraftumlenker verwendet, um den Auslöseschieber bei der manuellen Verstellung des Schaltarms in seine Schließstellung aus der Auslösestellung in Richtung auf die Bereitschaftsstellung vorzuschieben.

Die Handbetätigungsmechanik umfasst in einer zweckmäßigen Ausführung einen Schwenkhebel, an dem eine Koppelstange exzentrisch gelagert ist. Die Koppelstange trägt dabei an einem Freiende den Mitnehmer. Der Schwenkhebel ist zweckmäßigerweise, insbesondere durch eine Torsionsfeder, in Richtung auf eine der Öffnungsstellung des Schaltarms entsprechende erste Schwenkstellung vorgespannt, so dass der Schwenkhebel in unbelastetem Zustand stets von selbst in diese erste Schwenkstellung zurückkehrt. In einer der Schließstellung des Schaltarms entsprechenden zweiten Schwenkstellung wird der Schwenkhebel dagegen bevorzugt durch die Verklinkung des Mitnehmers mit dem in der Schließstellung befindlichen Schaltarm arretiert. Zweckmäßigerweise sind der Schaltarm und die Handbetätigungseinrichtung derart aufeinander abgestlmmt, dass bei Rückkehr des Schaltarms in die Öffnungsstellung und des Schwenkhebels in die erste Schwenkstellung der Mitnehmer selbsttätig mit dem Schaltarm verklinkt, so dass der Schaltarm mittels der Handbetätigungsmechanik ohne weiteres Zutun sofort wieder verstellbar ist. Um eine sichere Verklinkung der Koppelstange mit dem Schaltarm zu gewährleistet ist die Koppelstange dabei zweckmäßigerweise In der ersten Schwenkstellung durch eine Feder gegen den Schaltarm gedrückt. In einer konstruktiv besonders einfachen Variante ist diese Feder Insbesondere durch eine einstückig an den Schwenkhebel angespritzte Federlasche gebildet.

Vorzugsweise umfasst der Schutzschalter einen Kurzschlussauslöser, der dazu ausgebildet ist, im Falle eines Kurzschlusses als Auslösebedingung den Auslöseschieber zu betätigen. Der Kurzschlussauslöser umfasst eine Magnetspule, ein Magnetjoch sowie einen Magnetanker, der mit einem zum Vorschub des Auslöseschiebers vorgesehenen Stößel verbunden ist.

Zusätzlich oder alternativ zu dem Kurzsehlussauslöser umfasst der Schutzschalter vorzugsweise einen Überlastauslöser, Der Überlastauslöser ist im Wesentlichen durch einen Bimetallstreifen gebildet, der sich infolge des Stromflusses durch den Schutzschalter erhitzt und sich dabei derart verformt, dass er im Überlastfall den Auslöseschieber betätigt.

Als Widerlager oder Angriff für den Bimetallstreifen ist hierbei in einer bevorzugten Ausführung der Erfindung ein Vorsprung an dem Auslöseschieber vorgesehen. Dieser Angriff ist dabei insbesondere durch einen gegenüber dem Auslöseschieber verdrehbaren Exzenter gebildet. Dieser Exzenter dient zur Einstellung bzw. Justage einer Überlastauslöseschwelle für den Überlastauslöser, indem durch Verdrehung des Exzenters gegenüber dem Auslöseschleber der Abstand, der (Insbesondere in der Bereitschaftsstellung des Auslöseschiebers) zwischen dem Angriff bzw. Exzenter und dem Bimetallstreifen gebildet ist, variiert wird. Der Exzenter ist insbesondere an dem Auslöseschieber in mehreren definierten Drehstellungen verrastbar. Der Auslöseschieber ist hierbei in einer konstruktiv einfachen und zweckmäßigen Ausführung Insbesondere mit einer Halterung zur Lagerung des Exzenters versehen, die eine nach Art eines Zahnkranzes ausgebildete Raste aufweist, In die wiederum ein Vorsprung (oder Rastzahn) des Exzenters elngreift. Auch die vorstehend beschriebene Justagemöglichkeit für den Überlastauslöser ist nicht nur bei dem vorstehend beschriebenen Schutzschalter, sondem allgemein bei einem Schutzschalter mit Bimetallauslösung vorteilhaft einsetzbar.

Nachfolgend wird ein Ausführungsbeispiel der Erfindung anhand einer Zeichnung näher erläutert. Darin zelgen:
- Fig. 1: in einer perspektivischen Explosionsdarstellung einen einpoligen Schutzschalter mit einem Schutzschaltermodul und austauschbaren Blinddeckeln zur teilweisen Abdeckung der Stirnseiten des Schutzschaltermoduls,
- Fig. 2: in perspektivischer Ansicht den Schutzschalter gemäß Fig. 1 mit einer ersten Art von Blinddeckeln,
- Fig. 3: in Darstellung gemäß Fig. 2 den Schutzschalter mit einer zweiten Art von Blinddeckeln,
- Fig. 4 bis 6: den Schutzschalter gemäß Fig. 2 in unterschiedlichen Seitenansichten,
- Fig. 7: in einer perspektivischen Explosionsdarstellung ein Gehäuse sowie die in dem Gehäuse gehalterten Funktionsteile des Schutzschalters gemäß Fig. 2,
- Fig. 8: in einer perspektivischen Ansicht die in Fig. 7 gezeigten Funktionsteile des Schutzschalters gemäß Fig. 2 in zusammengebautem Zustand,
- Fig. 9: in gegenüber Fig. 8 um etwa 180° gedrehter perspektivischer Ansicht die Funktionsteile des Schutzschalters gemäß Fig. 2 in zusammengebautem Zustand,
- Fig. 10 bis 13: in vergrößerter (und teils leicht gedrehter) Detailansicht aus Fig. 9 ein Schaltspiel des Schutzschalters gemäß Fig. 2 beim Auslösevorgang in sukzessive aufeinanderfolgenden Momentaufnahmen,
- Fig. 14: in einem schematisch vereinfachten Längsschnitt eine Löscheinrichtung des Schutzschalters gemäß Fig. 2,
- Fig. 15 und 16: in perspektivischer Darstellung (die im Wesentlichen einer Detailansicht aus Fig. 8 entspricht) eine Justageeinrichtung zur Einstellung der Ansprechschwelle eines bimetallischen Überlastauslösers des Schutzschalters gemäß Fig. 2,
- Fig. 17: in einer perspektivischen Explosionsdarstellung einezweipolige Ausführung des Schutzschalters mit zwei Schutzschaltermodulen gemäß Fig. 2,
- Fig. 18: in perspektivischer Darstellung den Schutzschalter gemäß Fig. 17 in zusammengebautem Zustand, und
- Fig. 19 bis 21: eine fünfpolige Ausführungsform des Schutzschalters, bei der fünf Schutzschaltermodule nach Art eines Stromverteilers miteinander verschaltet sind.

Einander entsprechende Teile und Größen sind in allen Figuren stets mit den gleichen Bezugszeichen versehen.

Das in den nachfolgenden Figuren beschriebene Ausführungsbeispiel der Erfindung betrifft einen nach Art eines Baukastensystems modular aufgebauten Schutzschalter 1, der durch Kombination einer Anzahl von Komponenten in ein- oder mehrpoliger Bauweise realisierbar ist. Die Kernkomponente dieses Baukastensystems ist ein Schutzschaltermodul 2, das für sich gesehen bereits einen vollständig funktionsfähigen einpoligen Schutzschalter bildet.

Einpolige Bauformen des Schutzschalters 1, wie sie insbesondere in den Fig. 1 bis 6 dargestellt sind, werden entsprechend im Wesentlichen durch ein einziges Schutzschaltermodul 2 gebildet. Mehrpolige Bauformen des Schutzschalters 1, wie sie in den Fig. 17 bis 21 dargestellt sind, werden durch Aneinanderreihung einer der Polzahl des Schutzschalters 1 entsprechenden Anzahl von Schutzschaltermodulen 2 gebildet.

Gemäß Fig. 1 umfasst das zunächst in Ansicht von außen dargestellte Schutzschaltermodul 2 ein Gehäuse 3 aus Isoliermaterial. Das Schutzschaltermodul 2 ist nach Art eines Reiheneinbaugerätes ausgebildet. Das Gehäuse 3 weist entsprechend die für solche Geräte charakteristische, symmetrisch zu einer Frontseite 4 abgestufte Formgebung auf. An einem herausragenden Mittelteil 5 der Frontseite 4 ragt zur Betätigung des Schutzschaltermoduls 2 ein Handgriff 6 eines Schwenkhebels 7 aus dem Gehäuse heraus. An einer der Frontseite 4 gegenüberliegenden Rückseite 8 ist das Schutzschaltermodul 2 mit einer für Reiheneinbaugeräte typischen Aufnahme zum Aufrasten des Schutzschaltermoduls 2 auf eine Tragschiene, insbesondere Hutschiene, versehen. Zur Fixierung des Schutzschaltermoduls 2 auf der Tragschiene ist ein Rastschieber 10 vorgesehen, der in einer Führung 11 des Gehäuses 3 verschiebbar geführt ist. Der Rastschieber 10 ist mit seitlich angespritzten Federarmen 12 versehen, die mit einer - vereinfacht - sägezahnartigen Kontur der Führung 11 derart zusammenwirken, dass der Rastschieber 10 im Montagezustand in der Führung unverlierbar fixiert und bistabil zwischen einer Raststellung, in der eine Rastnase 13 des Rastschiebers 10 in die Aufnahme 9 ragt, und einer Freigabestellung, in der die Rastnase 13 aus der Aufnahme 9 zurückgezogen ist, verschiebbar ist. In Folge der bistabilen Führung verbleibt der Rastschieber 10 in der Freigabestellung, wenn er von einem Benutzer insbesondere zur Demontage des Schutzschaltermoduls 2 manuell aus der Rastposition zurückgezogen wird, so dass das Schutzschaltermodul 2 einfach von der Tragschiene abgehoben werden kann. Die bistabile Verrastung des Rastschiebers 10 in der Freigabestellung ist dabei insbesondere vorteilhaft, um mehrere zusammenhängende oder miteinander verdrahtete Schutzschaltenriodule 2 gemeinsam von einer Tragschiene abnehmen zu können, ohne die Rastschieber 10 jedes Schutzschaltermoduls 2 gleichzeitig betätigen zu müssen. Andererseits ist der Rastschieber 10 in der Rastposition durch Zusammenwirkung der Federarme 12 mit der sägezahnartigen Kontur der Führung 11 federnd geführt, so dass das Schutzschaltermodul 2 durch einfaches Aufstecken auf die Tragschiene auf diese aufgeschnappt werden kann.

In der einpoligen Ausführung des Schutzschalters 1 ist auf jede Stirnfläche 14a, 14b des Gehäuses 3 ein Blinddeckel 15a oder 15b aufgeschnappt, der das Gehäuse 3 im Bereich des Schwenkhebels 7 nach außen hin abschließt. Jeder Blinddeckel 15a, 15b ist mit drei Haltevorsprüngen 16 in korrespondierende Aufnahmen 17 des Gehäuses 3 eingeschnappt. Wie aus den Fig. 2 und 3 erkennbar ist, überdeckt jeder Blinddeckel 15a,15b in seiner Montagstellung insbesondere eine in jeder Stirnfläche 14a,14b des Gehäuses 3 vorgesehene Eingriffsöffnung 18, über die das Schutzschaltermodul 2 (wie nachfolgend näher erläutert wird) in mehrpoligen Ausführungsformen des Schutzschalters 1 mit benachbarten Schutzschaltermodulen 2 koppelbar ist.

Fig. 1 zeigt zwei Arten von Blinddeckeln 15a bzw. 15b, die alternativ zueinander auf das Gehäuse 3 aufschnappbar sind. Die Blinddeckel 15b unterscheidet sich von den Blinddeckeln 15a dadurch, dass sie zusätzlich mit einer Reling 19 versehen ist, die im Montagezustand (vgl. Fig. 3) den Schwenkbereich des Handgriffs 6 flankiert und hierdurch als Schutz gegen eine versehentliche Betätigung des Schutzschaltermoduls 2 wirkt. Fig. 2 zeigt das Schutzschaltermodul 2 mit den darauf montierten Blinddeckeln 15a. Fig. 3 zeigt in entsprechender Darstellung das Schutzschaltermodul 2 mit darauf montierten Blinddeckeln 15b.

Wie Fig. 1 ferner zu entnehmen ist, umfasst der Schutzschalter 1 weiterhin Beschriftungsschilder 20, die an den Rändern der Frontseite 4 beidseitig in korrespondierende Aufnahmen 21 des Gehäuses 3 einsetzbar sind.

Die Fig. 4 bis 6 zeigen das beispielhaft mit Blinddeckeln 15a versehene Schutzschaltermodul 2 in Draufsicht auf die Stirnfläche 14a (Fig. 5) bzw. auf die angrenzenden Seitenflächen 22a (Fig. 4) und 22b (Fig. 6) des Gehäuses 3.

In der Seitenfläche 22a ist eine Gehäuseöffnung 23 vorgesehen, über welche ein Einspeisungsanschluss 24 zum Anschließen eines elektrischen Versorgungsleiters zugänglich ist. Die gegenüberliegende Seitenfläche 22b ist mit einer weiteren Gehäuseöffnung 25 versehen, über welche ein Lastanschluss 26 zugänglich ist. Jede Seitenfläche 22a, 22b ist zusätzlich mit je einer Gehäuseöffnung 27a bzw. 27b versehen, über die ein jeweils korrespondierender Signalanschluss 28a bzw. 28b zugänglich ist. Dem Einspeisungsanschluss 24 ist ein Koppelkontakt 29 parallel geschaltet. Der Koppelkontakt 29 ist über einen Gehäuseschlitz 30 von außen her zugänglich gemacht. Der Gehäuseschlitz 30 erstreckt sich über die gesamte Gehäusebreite, d.h. von der Stimfläche 14a bis zu einer gegenüberliegenden Stirnfläche 14b und ist zu beiden Stirnflächen 14a und 14b hin offen. Ebenso ist jedem Signalanschluss 28a und 28b ein weiterer Koppelanschluss 31 a bzw. 31 b parallel geschaltet, wobei jeder der Koppelanschlüsse 31 a und 31 b über einen weiteren Gehäuseschlitz 32a bzw. 32b zugänglich ist.

Jeder Gehäuseschlitz 30,32a,32b ist derart dimensioniert, dass der jeweils darin angeordnete Koppelkontakt 29 bzw. 31 a,31 b fingersicher verborgen ist und dass die erforderlichen Kriechstrecken zu der Gehäuseoberfläche eingehalten sind. Dies wird dadurch erreicht, dass die Gehäuseschlitze besonders eng und tief ausgebildet sind. Die Schlitztiefe beträgt im Fall des Gehäuseschlitzes 30 etwa 20 mm, im Falle der Gehäuseschlitze 32a,32b etwa 10 mm. Die freie Schlitzweite beträgt im Fall des Gehäuseschlitzes 30 etwa 4 mm und ist im hinteren Bereich durch Führungsstege 134, die den Koppelkontakt 29 beidseitig flankieren, nach außen hin auf etwa 1 mm reduziert. Im Falle der Gehäuseschlitze 32a,32b beträgt die freie Schlitzweite etwa 3 mm und ist im hinteren Bereich nach außen hin auf etwa 1 mm reduziert.

In Fig. 7 ist das Schutzschaltermodul 2 in einer Explosionsdarstellung gezeigt, in der insbesondere die in dem Gehäuse 3 aufgenommenen Funktionsteile des Schutzschaltermoduls 2 in gesonderter Darstellung sichtbar sind.

Die Funktionsteile des Schutzschaltermoduls 2 gliedern sich im Wesentlichen in ein Schaltschloss 40 und eine Löscheinrichtung 41. Das Schaltschloss 40 lässt sich wiederum gliedern in drei funktionale Untergruppen, nämlich eine Handbetätigungsmechanik 42, einen Schaltarm 43 sowie eine Auslösemechanik 44.

Die Handbetätigungsmechanik 42 ist im Wesentlichen gebildet durch den Schwenkhebel 7 sowie eine Koppelstange 45, deren Freiende zur Bildung eines Mitnehmers 46 etwa rechtwinklig abgebogen ist. Die Handbetätigungsmechanik 42 umfasst ferner eine Torsionsfeder 47.

Der Schaltarm 43 ist zweigliedrig ausgebildet und umfasst einen Kontakthebel 48 und einen Klinkenhebel 49, der an einem rückwärtigen Hebelende 50 eine mit dem Mitnehmer 46 zusammenwirkende Klinke 51 aufweist. Der Schaltarm 43 wird durch eine Zugfeder 52 vorgespannt.

Die Auslösemechanik 44 umfasst einen Auslöseschieber 53, einen im Wesentlichen aus einem Bimetallstreifen 54 gebildeten Überlastauslöser 55 sowie einen elektromagnetischen Kurzschlussauslöser 56, der eine Magnetspule 57 mit einem aus zwei Kemscheiben 58 gebildeten Magnetkern, ein Magnetjoch 49 und einen Magnetanker 60 umfasst. Der Magnetanker 60 ist dabei mit einem stabförmigen Stößel 61 aus Kunststoff verbunden und wird durch eine Druckfeder 62 vorgespannt.

Die Löscheinrichtung 41 umfasst eine Löschkammer 63 mit einem darin eingesetzten Paket von zueinander parallel angeordneten Löschblechen 64 sowie eine erste Laufschiene 65 und zweite Laufschiene 66. Die Laufschiene 65 ist dabei integral mit dem Magnetjoch 59 ausgebildet. Die Laufschiene 66 ist zusammen mit einer Stromzuführung 67 als einstückig zusammenhängendes Blechteil gebildet, wobei die Stromzuführung 67 gleichzeitig einen Träger für den Bimetallstreifen 54 bildet. Die Löscheinrichtung 41 umfasst des Weiteren zwei Abdeckplatten 68a und 68b sowie Leitbleche 69, die einstückig an die Innenwand des Gehäuses 3 angeformt sind.

In Fig. 7 sind weiterhin erkennbar der als Schraubklemmkontakt ausgebildete Einspeiseanschluss 24, der über eine starre Stromschiene 70 dem Koppelkontakt 29 parallel geschaltet ist sowie der ebenso als Schraubklemmanschluss ausgeführte Lastanschluss 26.

Das Schutzschaltermodul 2 umfasst ferner eine Signalkontakteinrichtung, die im Wesentlichen durch ein mit den Signalanschlüssen 28a und 28b und den jeweils parallel geschalteten Koppelkontakten 31 a und 31 b verschaltetes Signalrelais 71 gebildet ist.

Aus Fig. 7 wird ferner deutlich, dass das Gehäuse 3 aus zwei Teilen, nämlich einer Gehäuseschale 73 und einem auf diese aufsetzbaren Gehäusedeckel 74, besteht. Die Gehäuseschale 73 und der Gehäusedeckel 74 sind im Montagezustand durch Nieten 75 oder Schraubverbindungen aneinander unverlierbar fixiert.

In den Fig. 8 und 9 sind die vorstehend beschriebenen Funktionsteile des Schutzschaltermoduls 2 in zusammengebautem Zustand dargestellt, wobei Fig. 8 eine Vorderansicht der Funktionsteile darstellt, wie sie sich in einem Blick durch den Gehäusedeckel 74 hindurch auf die in die Gehäuseschale 73 eingelegten Funktionsteile ergäbe. Fig. 9 zeigt die Funktionsteile in einer Rückansicht, wie sie sich bei einem Blick durch den Boden der Gehäuseschale 73 hindurch ergäbe. Die Gehäuseschale 73 und der Gehäusedeckel 74 sind in den Fig. 8 und 9 aus Gründen der besseren Übersichtlichkeit weggelassen.

Im Montagezustand ist der Klinkenhebel 49 des Schaltarms 43 um eine gehäusefeste Drehachse 80 schwenkbar gelagert. Der Kontakthebel 48 ist wiederum an einem Drehgelenk 81 an dem Klinkenhebel 49 angelenkt, so dass der Schaltarm 43 in sich eine gewisse Flexibilität aufweist. Die Relativbeweglichkeit des Kontakthebels 48 bezüglich des Klinkenhebels 49 wird begrenzt durch ein Langloch 82 an einem rückwärtigen Ende 83 des Kontakthebels 84, durch das die Drehachse 80 hindurchsteht.

Das dem rückwärtigen Ende 83 entgegengesetzte Freiende des Kontakthebels 48 bildet einen Bewegkontakt 84, der mit einem Festkontakt 85 zusammenwirkt, um einen Stromkreis zu schalten. Der Festkontakt 85 ist an einer Oberseite des Magnetjochs 59 am Ansatz der mit diesem integral verbundenen Laufschiene 65 aufgebracht.

Die Fig. 8 und 9 zeigen das Schutzschaltermodul 2 in einem Schließzustand des Schaltarms 43, in dem das den Bewegkontakt 84 bildende Ende des Kontakthebels 48 an dem Festkontakt 85 anliegt. In diesem Schließzustand ist zwischen dem Einspeisungsanschluss 24 bzw. Koppelkontakt 29 und dem Lastanschluss 26 eine elektrisch leitende Verbindung geschaffen, die über die Stromschiene 70, die Magnetspule 57, das Magnetjoch 59, den Festkontakt 85, den Kontakthebel 48 mit dem Bewegkontakt 84, den Bimetallstreifen 54 und eine daran anschließende Stromschiene 86 führt. Die elektrische Verbindung zwischen dem rückwärtigen Ende 83 des Kontakthebels 48 und dem Bimetallstreifen 54 sowie zwischen dem Bimetallstreifen 54 und der Stromschiene 86 ist jeweils durch eine Litzenverbindung 87a, 87b geschlossen, die in den Fig. 8 und 9 lediglich schematisch angedeutet ist.

Die (in Fig. 9 ebenfalls nur schematisch angedeutete) Zugfeder 52 greift an dem Kontakthebel 48 an einem zwischen dem Drehgelenk 81 und dem Langloch 82 (und damit auch zwischen dem Drehgelenk 81 und der Drehachse 80) angeordneten Position an. Das entgegengesetzte Ende der Zugfeder 52 ist an dem Gehäuse 3 wiedergelagert. Der Schaltarm 43 ist damit durch die Zugfeder 52 insgesamt in einer Drehrichtung, die in der Darstellung gemäß Fig. 8 einer Drehung des Schaltarms 43 im Uhrzeigersinn, in der Darstellung gemäß Fig. 9 einer Drehung des Schaltarms 43 entgegen dem Uhrzeigersinn entspricht, in Richtung auf eine Öffnungsstellung vorgespannt. Infolge des zwischen dem Drehgelenk 81 und der Drehachse 80 gelegenen Angriffspunkts der Zugfeder 52 ist dagegen der Kontakthebel 48 relativ zu dem Klinkenhebel 49 in die entgegengesetzte Drehrichtung, d.h. in Richtung auf die Schließstellung vorgespannt. Der Schaltarm 43 wird gegen die Rückstellkraft der Zugfeder 52 durch Verklinkung der Klinke 51 mit dem Mitnehmer 46 in der Schließstellung gehalten.

Die Stellung des Klinkenarms 49 in dieser Schließstellung ist dabei derart gewählt, dass der Schaltarm 43 beim Schließen in gewissen Umfang "durchgedrückt" wird, dass also der Kontakthebel 48 gegenüber dem Klinkenhebel 49 verspannt wird. Durch diese Verspannung wird erreicht, dass der Bewegkontakt 84 in der Schließstellung stets unter Vorspannung an dem Festkontakt 85 anliegt, wobei ein sukzessiv zunehmender Verbrauch an Kontaktmaterial im Zuge der Lebenszeit des Schutzschaltermoduls 2 durch die Nachgiebigkeit des Kontakthebels 48 ausgeglichen wird.

Der Schwenkhebel 7 ist an der Gehäuseschale 73 zwischen einer in Fig. 7 dargestellten ersten Schwenkstellung und einer in den Fig. 8 und 9 dargestellten zweiten Schwenkstellung schwenkbar um eine gehäusefeste Schwenkachse 88 gelagert, wobei - wie den Fig. 8 und 9 entnehmbar ist - die zweite Schwenkstellung des Schwenkhebels 7 mit der Schließstellung des Schaltarms 43 korrespondiert. Die Koppelstange 45 ist mit einem Festende 89 schwenkbar und bezüglich des Schwenkhebels 7 radial beweglich in einer Radialführung 90 des Schwenkhebels 7 geführt. Das Festende 89 ist andererseits in einer Kulissenführung 91 geführt, die an die Innenwand der Gehäuseschale 73 und des Gehäusedeckels 74 angeformt und in den Fig. 8 und 9 lediglich schematisch angedeutet ist. Die Kulissenführung 91 läuft nach Art eines Spiralsegments auf die Schwenkachse 88 zu, wobei für jede Stellung des Schwenkhebels 7 zwischen der ersten und der zweiten Schwenkstellung ein Kreuzungspunkt der Linearführung 90 und der Kulissenführung 91 existiert, der eine dieser Stellung des Schwenkhebels 7 entsprechende Position des Festendes 89 der Koppelstange 45 definiert. Entlang der Kulissenführung 91 befindet sich das Festende 89 der Koppelstange 45 an seinem radial äußersten Punkt bezüglich der Schwenkachse 88, wenn sich der Schwenkhebel 7 in der zweiten Schwenkstellung befindet, und an seinem radial innersten Punkt, wenn sich der Schwenkhebel 7 in der ersten Schwenkstellung befindet. Die Koppelstange 45 wird dabei durch das Zusammenwirken der Radialführung 90 mit der Kulissenführung 91 bei einer Verschwenkung des Schwenkhebels 7 hauptsächlich linear geführt.

Der Schwenkhebel 7 ist durch die Torsionsfeder 47 in Richtung auf die erste Schwenkstellung vorgespannt, so dass er in der zweiten Schwenkstellung entgegen dem Federdruck der Torsionsfeder 47 ausgelenkt ist. Die Kulissenführung 91 ist dabei derart angelegt, dass in der zweiten Schwenkstellung die über die Koppelstange 45 vermittelte Wirkverbindung zwischen dem Mitnehmer 46 und dem Festende 89 oberhalb (d.h. auf der dem Handgriff 6 zugekehrten Seite) der Schwenkachse 88 verläuft, so dass der Schwenkhebel 7 durch die Verrastung des Mitnehmers 46 mit der Klinke 51 des Rastarms 43 gegen die Rückstellkraft der Torsionsfeder 47 in der zweiten Schwenkstellung gehalten wird. Die Handbetätigungsmechanik 42 und der Schaltarm 43 sind somit über die Verklinkung des Mitnehmers 46 mit der Klinke 51 derart miteinander gekoppelt, dass sie sich gegen die jeweilige Rückstellkraft der Zugfeder 52 und der Torsionsfeder 47 gegenseitig in der Schließstellung bzw. der zweiten Schwenkstellung stabilisieren.

Kembestandteil der Auslösemechanik 42 ist der Auslöseschieber 53, der sowohl von dem Bitmetallstreifen 54 des Überlastauslösers 55 als auch von dem Stößel 61 des Kurzschlussauslösers 56 betätigt wird, und der unter Betätigung durch einen der Auslöser 55 oder 56 die Rückstellung des Schaltarms 43 von der Schließstellung in die Öffnungsstellung bewirkt. Der Auslöseschieber 53 beeinflusst diesen Rückstellungsprozess in zweifacher Weise, indem er zum einen den Schaltarm 53 von dem Mitnehmer 46 entklinkt, und damit den automatischen Rückstellungsprozess des Schaltarms 43 unter Wirkung der Zugfeder 52 in Gang setzt, und indem er zum anderen den Schaltarm 43 "anschiebt", ihm also ein Impulsstoß versetzt, um die Trägheit des Schaltarms 43 bei der Rückstellung schneller zu überwinden und somit den Schaltprozess zu beschleunigen.

Für den Kurzschlussfall ist der Auslösevorgang in den Fig. 10 bis 13 nach Art von Momentaufnahmen verdeutlicht.

Fig. 10 zeigt in vergrößerter Darstellung den Schaltarm 43 nochmals in seiner Schließstellung, in der die unter anderem durch die Magnetspule 57 geführte elektrische Verbindung zwischen dem Einspeisungsanschluss 24 und dem Lastanschluss 26 geschlossen ist. Ein Kurzschluss in einem an die Anschlüsse 24 und 16 angeschlossenen Stromkreis führt zu einem sprunghaften Anstieg des durch die Magnetspule 57 fließenden Stroms auf einen Spitzenwert, der im Falle des abgebildeten Schutzschalters bestimmungsgemäß bis zu ca. 6 kA betragen kann. Der starke Stromanstieg bewirkt einen proportionalen Anstieg des durch die Magnetspule 57 erzeugten Magnetfeldes, in Folge dessen der Magnetanker 60 entgegen der durch die Druckfeder 62 bewirkten Rückstellkraft gegen die im Inneren der Magnetspule 57 angeordneten Kemscheiben 58 angezogen wird.

Jede der Kemscheiben 58 ist mit einer Längsnut versehen. Die Kernscheiben 58 sind dabei derart aneinander angesetzt, dass sich die Längsnuten zu einer Durchführung ergänzen, in der der Stößel 61 gleitend einliegt. Der Stößel 61 ist mit dem Magnetanker 60 verbunden und wird bei dessen Bewegung gegen den Auslöseschieber 53 vorgeschoben. Dabei schlägt er an einer Anschlagfläche 92 des Auslöseschiebers 53 an und hebt unter fortgesetztem Vorschub den Auslöseschieber 53 aus der in Fig. 9 dargestellten Bereitschaftsstellung an.

Zur Entklinkung des Mitnehmers 46 von der Klinke 51 weist der Auslöseschieber 53 eine Entklinkungskontur 93 auf. Die Entklinkungskontur 93 ist mit einer Ausnehmung 94 versehen, in die die Koppelstange 45 mit dem Mitnehmer 46 eingreift, so dass durch den Vorschub des Auslöseschiebers 53 der Mitnehmer 46 von der Klinke 51 des Klingenhebels 49 abgezogen wird.

Der Auslöseschieber 53 ist des Weiteren mit einem Vorsprung versehen, der als Anschlag 95 zur Beaufschlagung des Schaltarms 43 dient. Dieser (erster) Anschlag 95 schlägt gleichzeitig oder unmittelbar nach der Entklinkung des Schaltarms 43 gegen diesen an und beschleunigt den Schaltarm 43 in Richtung auf dessen Öffnungsstellung. Die Geometrie des Auslöseschiebers 53 ist insbesondere derart bemessen, dass der Anschlag 95 an dem Schaltarm 43 zu einem Zeitpunkt zur Anlage kommt, zu dem sich der Schaltarm 43 noch nicht entspannt hat. Der Schaltarm 43 ist wiederum derart gestaltet, dass der Anschlag 95 gegen den Kontakthebel 48 (und nicht gegen den Klinkenhebel 49) anschlägt. Durch die Reibung des Kontakthebels 48 mit dem Anschlag 95 wird die Drehbeweglichkeit des Kontakthebels 48 blockiert. Auf diese Weise wird verhindert, dass sich der Schaltarm 43 vor dem Abheben des Bewegkontakts 84 von dem Festkontakt 85 entspannt. Vielmehr wird der Kontakthebel 48 unmittelbar mit dem Anschlagen des Auslöseschiebers 53 angehoben (s. Fig. 11), wodurch wiederum der Bewegkontakt 84 sofort von dem Festkontakt 85 getrennt und der Kurzschlussstrom bereits in der Anstiegsphase wirksam begrenzt wird.

Der Auslöseschieber 53 ist insbesondere derart angeordnet, dass der Anschlag 95 im Bereich des Drehgelenks 81 auf den Schaltarm 43 trifft, so dass durch den Anschlag 95 auf den Kontakthebel 48 kein Drehmoment relativ zu dem Klinkenhebel 49 übertragen wird. Der Kontakthebel 48 überragt im Bereich des Drehgelenks 81 den Klinkenhebel 49 in radialer Richtung, so dass gewährleistet ist, dass der Anschlag 95 auf den Kontakthebel 48 trifft.

Wie in Fig. 12 gezeigt, kommt in einer nachfolgenden Auslösephase der Vorschub des Stößels 61, und in Folge dessen auch der Vorschub des Auslöseschiebers 53 auf Grund des begrenzten Hubs des Kurschlussauslösers 56 zum Erliegen. Unter Wirkung der Zugfeder 52 bewegt sich der Schaltarm 43 weiterhin in Richtung der Öffnungsstellung und hebt sich dadurch von dem Anschlag 95 ab. Hierdurch wird auch die Drehfixierung des Kontakthebels 48 aufgehoben, so dass sich der Schaltarm entspannt (Die Lage des Kontakthebels 48 in entspannten Zustand des Schaltarms 43 ist in Fig. 12 gestrichelt angedeutet).

Bevor der Kontakthebel 43 die Öffnungsstellung erreicht, schlägt er, wiederum im Bereich des Drehgelenks 81 an einen zweiten Anschlag 96 des Auslöseschiebers 53 an und nimmt diesen unter fortgesetztem Zurückweichen in die Öffnungsstellung mit.

Fig. 13 zeigt den Endzustand des Auslösevorgangs, in dem der Bewegkontakt 48 an einer Anschlagfläche 97 anliegt, die einen dem Festkontakt 85 mit Abstand gegenüberliegenden Ansatz der zweiten Laufschiene 66 bildet. Der Auslöseschieber 53 ist durch die Wechselwirkung des zweiten Anschlags 96 mit dem Schaltarm 43 in eine Auslösestellung gehoben, in der die Entklinkungskontur 93 des Auslöseschiebers 53 die Klinke 51 des Schaltarms 43 mit einer Aufgleitschräge 98 flankiert.

Nachdem im Zuge des Auslöseprozesses der Mitnehmer 46 mit der Klinke 51 entklinkt ist, ist auch der Schwenkhebel 7 nicht länger in der zweiten Schwenkstellung gehalten und kehrt unter Wirkung der Torsionsfeder 47 in die erste Schwenkstellung zurück. Dabei wird der Mitnehmer 46 aus der Ausnehmung 94 der Entklinkungskontur 93 herausgeschoben und gleitet die Aufgleitschräge 98 herab, bis er hinter der Klinke 51 wieder verrastet. Das Einrasten des Mitnehmers 46 hinter der Klinke 51 wird durch eine Federlasche 72 (Fig. 8) sichergestellt, die an den Schwenkhebel 7 einstückig angespritzt ist und die Koppelstange 45 in der zweiten Schwenkstellung des Schwenkhebels 7 gegen die Aufgleitschräge 98 drückt. Der Schaltarm 43 ist hierdurch wieder mit der Handbetätigungsmechanik 42 gekoppelt und kann durch manuelle Verschwenkung des Schwenkhebels 7 in die Schließstellung gemäß Fig. 9 zurückgestellt werden. Dabei wird durch Wechselwirkung des Mitnehmers 46 mit der Aufgleitschräge 98 gleichzeitig der Auslöseschieber 53 in die Bereitschaftsstellung gemäß Fig. 9 zurückverschoben, sofern der Verschiebung des Auslöseschiebers 53 kein Hindernis entgegen steht. Andernfalls, z.B. wenn die Auslösebedingung noch besteht und entsprechend einer der Auslöser 55 oder 56 einer Verschiebung des Auslöseschiebers in die Bereitschaftsstellung entgegensteht, gleitet der Mitnehmer 46 an der Aufgleitschräge 98 aufwärts /f und wird dadurch wiederum von der Klinke 51 abgehoben.

Im Zuge des vorstehend beschriebenen Auslösevorgangs entsteht zwischen dem Festkontakt 85 und dem sich von diesem abhebenden Bewegkontakt 84 ein Schaltlichtbogen, der zu einer starken Erhitzung und langfristig zu einem Abbrennen der Kontakte 84 und 85 führt. Die Löscheinrichtung 41 dient hierbei zur schnellen effektiven Löschung des Lichtbogens.

Beim Öffnen der Kontakte 84 und 85 wirkt der Stromfluss innerhalb des Kontakthebels 48, der Lichtbogenstrecke und der dem Kontakthebel 48 gegenüberliegenden Strecke des Magnetjochs 59 als Stromschleife. Dieses Stromschleife übt auf den Lichtbogen eine Induktionskraft aus, die den Lichtbogen in Richtung auf die Löschkammer 63 treibt.

Mit dem Anschlagen des Schaltarms 43 an der Anschlagfläche 97 wird die leitende Verbindung zwischen dem Bimetallstreifen 54, der Litzenverbindung 87a (Fig. 8 und 9) und dem Kontakthebel 48 über die Stromzuführung 67 kurzgeschlossen. Durch die Formgebung des Blechstreifens, aus dem die Stromzuführung 67 und die Laufschiene 66 integral gebildet sind, wird sichergestellt, dass die Induktionswirkung des Stromflusses auf den Lichtbogen bei diesem Vorgang dem Vorzeichen nach erhalten bleibt: Die Laufschiene 66 ist - wie insbesondere aus Zusammenschau der Figuren 10 bis 13 erkennbar ist - aus der Stromzuführung 67 derart freigeschnitten, dass die Laufschiene 66 im Bereich der Anschlagfläche 97 an dem in seiner Öffnungsstellung hieran anliegenden Kontakthebel 48 entlanggeführt ist, und - von dem Bewegkontakt 84 aus entlang des Kontakthebels 48 gesehen - erst hinter dem Bewegkontakt 84 in die Stromzuführung 67 übergeht. Der von dem Festkontakt 85 über die Lichtbogenstrecke zum Bewegkontakt 84 geführte Strom muss somit, auch wenn der Kontakthebel 48 bereits an der Anschlagfläche 97 anliegt, wie vor dem Anschlagen des Kontakthebels 48 innerhalb des Kontakthebels 48 oder der Laufschiene 66 eine gewisse Strecke in Richtung auf das rückwärtige Hebelende 83 fließen, bis er über die Stromzuführung 67 in entgegengesetzter Richtung abgeleitet wird. Die Laufschiene 66 ist dabei mittig aus der Stromzuführung 67 ausgeschnitten, um im Übergangsbereich einen symmetrischen Stromfluss zu gewährleisten.

Mit Rücksicht auf die elektrodynamische Wirkung des Strompfades ist auch das Magnetjoch 59, in das die Laufschiene 65 integriert ist, nicht kreisförmig um die Magnetspule 57 herum geschlossen. Vielmehr ist das Magnetjoch 59 an einer dem Magnetanker 60 zugewandeten Unterseite durch einen engen Luftspalt 99 (Figuren 8 und 9) unterbrochen. Der Luftspalt 99 ist derart bemessen, dass er den Magnetfluss innerhalb des Magnetjochs 59 nicht signifikant beeinträchtigt, aber einen Stromfluss über die Spaltstrecke wirksam unterbindet. Es wird vielmehr innerhalb des Magnetjochs 59 stets ein von einem Ausgang 100 (Fig. 8) der Magnetspule 57 in Richtung auf den Festkontakt 85 und gegebenenfalls über diesen hinaus gerichteter Strompfad erzwungen (die Richtung des Strompfades wird im Rahmen dieser Beschreibung unabhängig von der tatsächlichen Stromflussrichtung als ausgehend von dem Einspeisungsanschluss 24 bzw. Koppelkontakt 29 und ausgerichtet auf den Lastanschluss 26 angegeben).

Insgesamt bleibt die geometrische Charakteristik des Stromflusses innerhalb des Schutzschaltermoduls 2 und die hierdurch hervorgerufene Induktionswirkung, über den gesamten Auslösevorgang bis zum Erlöschen des Lichtbogens erhalten.

Unter der Induktionswirkung löst sich der Lichtbogen nach dem Anschlagen des Kontakthebels 48 an der Anschlagfläche 97 von den Kontakten 84 und 85 ab und geht auf die angrenzenden Laufschienen 65 und 66 über. Dieser Vorgang wird als Kommutierung bezeichnet. Der Lichtbogen wandert anschließend - weiterhin unter dem Einfluss der elektrodynamischen Kräfte - entlang der Laufschienen 65 und 66 in einem zwischen diesen gebildeten Lichtbogenlaufraum 101 (Fig. 13) auf einen Einlass 102 (Fig. 13) der Löschkammer 63 zu.

Über den Einlass 102 tritt der Lichtbogen in die Löschkammer 63 ein und wird durch die Löschbleche 64 in eine Anzahl von Teillichtbögen aufgeteilt. Die Löschbleche 64 begünstigen die Löschung des Lichtbogens in an sich bekannter Weise, indem die über die gesamte Lichtbogenstrecke abfallende Gesamtspannung vervielfacht und der Lichtbogen gekühlt wird.

Durch den Lichtbogen wird die Luft lokal stark erhitzt, wodurch im Lichtbogenlaufraum 101 eine Druckwelle entsteht, die der Lichtbogen während der Propagation in Richtung auf die Löschkammer 63 vor sich herschiebt. Um zu verhindern, dass diese Druckwelle den Einlauf des Lichtbogen in die Löschkammer 63 behindert oder dass der nach dem Abkühlen der Luft entstehende Unterdruck den Lichtbogen in den Bereich der Kontakte 84 und 85 zurücksaugt, ist die Löscheinrichtung 41 mit einem Luftausgleichssystem versehen, dessen Funktion in Fig. 14 schematisch verdeutlicht ist.

Fig. 14 zeigt die Löscheinrichtung 41 in einem schematischen Schnitt durch die Löschkammer 63 und den Lichtbogenlaufraum 101 entlang einer Schnittlinie, die in etwa mit der Laufschiene 66 zusammenfällt. In dieser Darstellung wird deutlich, dass der Lichtbogenlaufraum 101 zu beiden Stirnseiten hin durch die Abdeckplatten 68a und 68b abgeschlossen wird. Jede Abdeckplatte 68a,68b ist wiederum mit Abstand zu der angrenzenden Wand des Gehäuses 3 angeordnet, so dass zwischen den Abdeckplatten 68a,68b und dem Gehäuse 3 beidseitig des Lichtbogenlaufraums 101 und parallel zu diesem je ein Druckausgleichkanal 103a bzw. 103b gebildet ist. Jeder Druckausgleichkanal 103a, 103b korrespondiert über eine erste Öffnung 104 mit einem dem Einlass 102 benachbarten Bereich des Lichtbogenlaufraums 101 und mit einer in die jeweilige Abdeckplatte 68a,68b eingelassenen zweiten Öffnung 105 mit einem die Kontakte 84,85 umgebenden Bereich des Lichtbogenlaufraums 101. Unter Wirkung der sich mit dem Lichtbogen in dessen Propagationsrichtung P fortpflanzenden Druckwelle kommt es in den Druckausgleichkanälen 103a, 103b zu einer Rückströmung R, durch die ein Überdruck am Einlass der Löschkammer 63 abgebaut und die Entstehung eines Unterdrucks im Bereich der Kontakte 84 und 85 vermieden wird.

An dem dem Einlass 102 gegenüberliegenden Ende weist die Löschkammer 63 einen Auslass 106 (Fig. 14) auf. Die Verdämmung dieses Auslasses 106, d.h. das Verhältnis der freien Querschnittsfläche des Auslasses 106 zu der freien Querschnittsfläche des Einlasses 102, beträgt etwa 42%. Diese Querschnittsverengung hat sich als besonders geeignet erwiesen, um einerseits die Propagation des Lichtbogens in der Löschkammer 63 abzubremsen, um zu vermeiden, dass der Lichtbogen die Löschkammer 63 einfach durchläuft und am Auslass 106 rückzündet, um andererseits aber die Löschkammer hinreichend durchlässig zu halten, so dass der Lichtbogen schnell in die Löschkammer 63 einläuft.

Die Verdämmung wird im Wesentlichen durch einen Trennsteg 107 aus Isoliermaterial bewirkt, der an den Auslass 106 der Löschkammer 63 angeformt ist und von dort in Propagationsrichtung P absteht. Dieser Trennsteg 107 bewirkt des Weiteren eine Trennung des die Löschkammer 63 verlassenden Gasstroms in zwei Teilströme und erschwert somit weiter eine Rückzündung des Lichtbogens.

Eine weitere Unterteilung in (schematisch angedeutete) Teilströme T1 bis T8 erfährt der Gasstrom durch die an das Gehäuse 3 angeformten Leitbleche 69, von denen jeweils drei den Trennsteg 107 beidseitig flankieren. Die Leitbleche 69 lenken die Teilströme T1 bis T8 des Weiteren in Richtung der Seitenfläche 22b (d.h. in der Darstellung gemäß Fig. 14 etwa auf den Betrachter zu) um und vermeiden damit einen Druckstau am Auslass 106 der Löschkammer 63, der die Rückzündung des Lichtbogens begünstigen würde.

In Überlastfall erfolgt die Auslösung in prinzipiell gleicher Weise wie in dem vorstehend beschriebenen Kurzschlussfall. Jedoch wird der Auslöseschieber 53 in diesem Fall nicht von dem Stößel 61 des Kurzschlussauslösers 56, sondern von dem Bimetallstreifen 54 des Überlastauslösers 55 vorgeschoben, der sich aufgrund des Überlaststroms erhitzt und dabei derart ausbiegt, dass sein Freiende 110 (Fig. 15) gegen einen Vorsprung des Auslöseschiebers 53, der nachfolgend als Angriff 111 bezeichnet ist, anschlägt.

Um die Auslöseschwelle des Schutzschaltermoduls 2 im Überlastfall zu justieren, ist der Angriff 111 zweiteilig ausgebildet und umfasst eine an den Auslöseschieber 53 angeformte Halterung 112 (Fig. 15), auf der ein Exzenter 113 (Fig. 16) drehbar aufgesetzt ist. Die Halterung 112 ist hierbei mit einem Zahnkranz 114 (Fig. 15) versehen, der es in Zusammenwirkung mit einem korrespondierenden Rastzahn 115 (Fig. 16) des Exzenters 113 ermöglicht, den Exzenter 113 in mehreren definierten Drehstellungen gegenüber der Halterung 112 zu verrasten. Durch Verdrehung des Exzenters 113 gegenüber der Halterung 112 kann hierbei der Abstand, den der Angriff 111 in der Bereitschaftsstellung des Auslöseschiebers 53 zu dem Freiende 110 des Bimetallstreifens 54 einnimmt, variiert werden (Dieser Effekt ist in Fig. 16 anhand von zwei Drehstellungen, in denen der Exzenter 113 beispielhaft mit durchgezogenen bzw. gestrichelten Linien dargestellt ist, verdeutlicht).

Zu Betätigung des Signalrelais 71 umfasst der Auslöseschieber 53 ferner einen Ausleger 116 (Fig. 9). Der Ausleger 116 ist derart ausgebildet, dass er das Signalrelais 71 betätigt, wenn der Auslöseschieber 53 sich in der Bereitschaftsstellung befindet. Wie aus Zusammenschau der Figuren 10 bis 13 entnehmbar ist, gibt der Ausleger 116 das Signalrelais 71 bei seiner Bewegung in die Auslösestellung frei. Über den Schaltzustand des Signalrelais 71 kann somit die Stellung des Auslöseschiebers 53, und mithin der Zustand der Auslösemechanik 44 abgefragt werden.

Die Figuren 17 und 18 zeigen zwei Schutzschaltermodule 2 der vorstehend beschriebenen Art, die zu einer zweipoligen Bauform des Schutzschalters stirnseitig 1 zusammengesetzt sind. Zwischen beiden Schutzschaltermodulen 2 ist dabei ein Koppelstück 120 eingesetzt. Das Koppelstück 120 umfasst einen Körper 121, der mit je zwei Fixiervorsprüngen 122 versehen ist. Die Fixiervorsprünge 122 sind in korrespondierende Aufnahmen 17 an den angrenzenden Stirnseiten 14a bzw. 14b des jeweils angrenzenden Schutzschaltermoduls 2 einschnappbar, so dass über das Koppelstück 120 auch die aneinandergesetzten Schutzschaltermodule 2 miteinander mechanisch fixiert sind.

An diesen Körper 121 ist einerseits eine Griffkopplung 123 und andererseits eine Auslösekopplung 124 angeformt. Die Griffkopplung 123 ist über ein Filmscharnier 125 schwenkbar an dem Körper 121 angespritzt und greift in einem in Fig. 18 abgebildeten Montagezustand zu beiden Seiten in die Handgriffe 6 der angrenzenden Schutzschaltermodule 2 ein, so dass die Schwenkhebel 7 dieser Schutzschaltermodule 2 in stets fluchtender Schwenkstellung miteinander gekoppelt sind. Die Auslösekopplung 124 ist über einen mäanderartig gebogenen Federarm 126 flexibel an den Körper 121 angespritzt und greift in dem Montagezustand zu beiden Seiten durch die Eingriffsöffnung 18 der jeweils anliegenden Gehäusewand hindurch auf einen Koppelvorsprung 127 (Figuren 8 bis 10) des Auslöseschiebers 53 des jeweiligen Schutzschaltermoduls 2 zu. Hierdurch sind die Auslöseschieber 53 beider Schutzschaltermodule 2 derart gekoppelt, dass durch die Auslösung eines Schutzschaltermoduls 2 das jeweils andere Schutzschaltermodul 2 mit ausgelöst wird.

Durch das Koppelstück 120 wird somit mittels eines einstückigen Bauteils sowohl eine mechanische Fixierung der Schutzschaltermodule 2 als auch eine dynamische Kopplung sowohl der Handbetätigungsmechanik 42 und der Auslösemechanik 44 beider Schutzschaltermodule 2 erreicht

Zur Verstärkung der mechanischen Fixierung werden die Schutzschaltermodule 2 zusätzlich durch Klammern 128 an den Seitenflächen 22a, 22b und der Rückseite 8 miteinander verbunden.

Die jeweils außenliegenden Stirnseiten 14a, 14b der Schutzschaltermodule 2 werden durch je einen Blinddeckel 15a (bzw. 15b) abgedeckt. Weitere Frontabdeckungen 129 schließen den jeweils um den Schwenkhebel 7 herum angeordneten Bereich der Frontseite 4 zwischen den Schutzschaltermodulen 2 ab.

Die Figuren 19 bis 21 zeigen eine fünfpolige Bauform des Schutzschalters 1, in der dieser nach Art eines Stromverteilers verschaltet ist. Bei einem Stromverteiler ist üblicherweise eine gemeinsame Stromeinspeisung vorgesehen, von der Zweigleitungen zur Versorgung einer der Polzahl entsprechenden Anzahl von Lastkreisen über ein jeweils separates Schutzschaltermodul 2 abgezweigt sind.

Eine dynamische Kopplung der einzelnen Schutzschaltermodule 2 ist bei einem Stromverteiler in der Regel nicht erwünscht. Die Schutzschaltermodule 2 sind gemäß Fig. 19 daher (im Gegensatz zu der vorstehend beschriebenen Ausführungsform des Schutzschalters 1) ohne zwischengelagerte Koppelstücke 120 aneinandergesetzt. Für eine gemeinsame Einspeisung aller Schutzschaltermodule 2 ist eine Stromschiene 130, die sich als Profilteil im Wesentlichen über die Gesamtbreite der aneinandergereihten Schutzschaltermodule 2 erstreckt, in die fluchtenden Gehäuseschlitze 30 eingeschoben, so dass die Koppelkontakte 29 der Schutzschaltermodule 2 über die Stromschiene 130 kurzgeschlossen sind. Der Anschluss der Schutzschaltermodule 2 an eine externe Versorgungsleitung erfolgt dabei bestimmungsgemäß über den Einspeisungsanschluss 24 eines Schutzschaltermoduls 2.

Die Stromschiene 130 ist mit einem Rückenüberzug 131 aus Isoliermaterial versehen. In eingeschobenem Zustand steht nur dieser Rückenüberzug 131 an der Seitenfläche 22a hervor und schließt den Gehäuseschlitz 30 zu dieser Seitenfläche 22a berührungssicher ab (Figuren 20, 21). Zu den außenliegenden Stirnseiten 14a, 14b der Schutzschaltermodule 2 wird die Stromschiene 130 durch Abschlussstreifen 132 abgedeckt.

Jeder Abschlussstreifen 132 ist mit einer seinen Rand umlaufenden Führungsnut 133 versehen. Mit dieser Führungsnut 133 ist der Abschlussstreifen 132 auf einen Führungssteg 134 aufgeschoben, der den Rand des Gehäuseschlitzes 30 an jeder Stirnseite 14a,14b umläuft. Je ein Abschlussstreifen 132 ist bevorzugt über eine Sollbruchstelle an der Rückseite 8 des Gehäuses 3 eines jeden Schutzschaltermoduls 2 angespritzt, so dass er bei Bedarf abgebrochen und in den Gehäuseschlitz 30 eingeschoben werden kann.

In den Figuren 19 bis 21 sind des Weiteren Stromschienenstücke 135a und 135b abgebildet, die auf gleiche Weise wie die Stromschiene 130 in die Gehäuseschlitze 32a oder 32b einschiebbar sind, um die Koppelkontakte 31 a, 31 b der Signalanschlüsse 28a,28b zu koppeln. Die Figuren 19 bis 21 zeigen eine erste Art der Stromschienenstücke 135a, die jeweils nur die Koppelkontakte 31 a oder 31 b zweier unmittelbar benachbarter Schutzschaltermodule 2 kurzschließt. Eine in den Figuren 19 und 21 dargestellte weitere Art von Stromschienenstücken 135b ist aus Profilmaterial gebildet und kann (analog zu der Stromschiene 130) nach Wunsch abgelängt werden, um eine beliebige Anzahl von Koppelkontakten 31 a oder 31 b kurzzuschließen.

Die Stromschienenstücke 135a und 135b können alternativ oder in beliebiger Kombination verwendet werden, um die Signalkreise der Schutzschaltermodule 2 miteinander zu verschalten.

### Bezugszeichenliste

- 1: Schutzschalter
- 2: Schutzschaltermodul
- 3: Gehäuse
- 4: Frontseite
- 5: Mittelteil
- 6: Handgriff
- 7: Schwenkhebel
- 8: Rückseite
- 9: Aufnahme
- 10: Rastschieber
- 11: Führung
- 12: Federarm
- 13: Rastnase
- 14a,b: Stirnfläche
- 15a,b: Blinddeckel
- 16: Haltevorsprung
- 17: Aufnahme
- 18: Eingrifföffnung
- 19: Reling
- 20: Beschriftungsschild
- 21: Aufnahme
- 22a,b: Seitenfläche
- 23: Gehäuseöffnung
- 24: Einspeisungsanschluss
- 25: Gehäuseöffnung
- 26: Lastanschluss
- 27a,b: Gehäuseöffnung
- 28a,b: Signalanschluss
- 29: Koppelkontakt
- 30: Gehäuseschlitz
- 31a,b: Koppelkontakt
- 32a,b: Gehäuseschlitz

- 40: Schaltschloss
- 41: Löscheinrichtung
- 42: Handbetätigungsmechanik
- 43: Schaltarm
- 44: Auslösemechanik
- 45: Koppelstange
- 46: Mitnehmer
- 47: Torsionsfeder
- 48: Kontakthebel
- 49: Klinkenhebel
- 50: Hebelende
- 51: Klinke
- 52: Zugfeder
- 53: Auslöseschieber
- 54: Bimetallstreifen
- 55: Überlastauslöser
- 56: Kurzschlussauslöser
- 57: Magnetspule
- 58: Kernscheibe
- 59: Magnetjoch
- 60: Magnetanker
- 61: Stößel
- 62: Druckfeder
- 63: Löschkammer
- 64: Löschblech
- 65: Laufschiene
- 66: Laufschiene
- 67: Stromzuführung
- 68a,b: Abdeckplatte
- 69: Leitblech
- 70: Stromschiene
- 71: Signalrelais
- 72: Federlasche
- 73: Gehäuseschale
- 74: Gehäusedeckel
- 75: Niete
- 80: Drehachse
- 81: Drehgelenk
- 82: Langloch
- 83: (rückwärtiges) Hebelende
- 84: Bewegkontakt
- 85: Festkontakt
- 86: Stromschiene
- 87a,b: Litzenverbindung
- 88: Schwenkachse
- 89: Festende
- 90: Radialführung
- 91: Kulissenführung
- 92: Anschlagfläche
- 93: Entklinkungskontur
- 94: Ausnehmung
- 95: (erster) Anschlag
- 96: (zweiter) Anschlag
- 97: Anschlagfläche
- 98: Aufgleitschräge
- 99: Luftspalt
- 100: Ausgang
- 101: Lichtbogenlaufraum
- 102: Einlass
- 103a,b: Druckausgleichkanal
- 104: Öffnung
- 105: Öffnung
- 106: Auslass
- 107: Trennsteg
- 110: Freiende
- 111: Angriff
- 112: Halterung
- 113: Exzenter
- 114: Zahnkranz
- 115: Rastzahn
- 116: Ausleger
- 120: Koppelstück
- 121: Körper
- 122: Fixiervorsprung
- 123: Griffkopplung
- 124: Auslösekopplung
- 125: Filmscharnier
- 126: Federarm
- 127: Koppelvorsprung
- 128: Klammer
- 129: Frontabdeckung
- 130: Stromschiene
- 131: Rückenüberzug
- 132: Abschlussstreifen
- 133: Führungsnut
- 134: Führungssteg
- 135a,b: Stromschienenstück

- P: Propagationsrichtung
- R: Rückströmung
- T1-T8: Teilstrom

## Patentansprüche

1. Schutzschalter (1) mit mindestens einem einpoligen Schutzschaltermodul (2), umfassend ein Gehäuse (3), ein einen Bewegkontakt (84) tragenden Schaltarm (43), der zwsachen einer Schließstellung und einer Öffnungsstellung gegen einen Festkontakt (85) schwenkbeweglich ist, eine Handbetätigungsmechanik (42) zur manuellen Verstellung des Schaltarms (43) zwischen der Schließstellung und der Öffnungestellung sowie eine Auslösemechanik (44) zur automatischen Rücketellung des Schaftarms (43) in die Öffnungesstellung bei Eintritt einer Auslösebedingung,
- wobei der Schaltarm (43) in Richtung der Öffnungsstellung federbelastet ist,
- wobei der Schaltarm (43) einen mit der Handbetätigungsmechanik (42) verklinkbaren Klinkenhebel (49) und einen den Bewegkontakt (84) tragenden Kontakthebel (48) umfasst, wobei der Klinkenhebel (49) schwenkbeweglich am Gehäuse (3) gelagert ist und mit dem Kontakthebel (48) über ein Drehgelenk (81) verbunden ist,
- wobei die Auslösemechanik (44) einen Auslöseschieber (53) aufweist, der durch einen Auslöser (55,56) aus einer Bereitschaftsstellung in Richtung auf eine Auslösestellung verschiebbar ist,
**dadurch gekennzeichnet,**
**dass** der Auslöseschleber (53) den Schaltarm (43) dabei derart beaufschlagt, dass der Kontakthebel (48) drehfixiert ist.

2. Schutzschalter (1) nach Anspruch 1,
**dadurch gekennzeichnet,**
**dass** die Handbetätigungsmechanik (42) einen Mitnehmer (46) aufweist, mit dem der Schaltarm (43) zur Verstellung in die Schließstellung verklinkbar ist, und dass der Auslöseschieber (53) dazu ausgebildet ist, unter Vorschub den Schaltarm (43) von dem Mitnehmer (46) zu entklinken und in Richtung der Öffnungsstellung zu beaufschlagen.

3. Schutzschalter (1) nach Anspruch 1 oder 2,
**dadurch gekennzeichnet,**
**dass** der Auslöseschieber (53) zur Entklinkung des Schaltarms (43) eine den Mitnehmer (46) führende Entklinkungskontur (93) aufweist.

4. Schutzschalter (1) nach einem der Ansprüche 1 bis 3,
**dadurch gekennzeichnet,**
**dass** der Auslöseschieber (53) zur Beaufschlagung des Schaltarms (43) in Richtung der Öffnungsstellung einen Anschlag (95) aufweist.

5. Schutzschalter (1) nach einem der Ansprüche 1 bis 4,
**dadurch gekennzeichnet,**
**dass** der Auslöseschieber (53) dazu ausgebildet ist, unter sukzessivem Vorschub den Schaltarm (43) etwa gleichzeitig zu entklinken und in Richtung der Öffnungsstellung zu beaufschlagen.

6. Schutzschalter (1) nach einem der Ansprüche 1 bis 5,
**dadurch gekennzeichnet,**
**dass** der Auslöseschieber (53) unter Vorschub durch den Auslöser (55,56) mit einer von Null verschiedenen Initialgeschwindigkeit gegen den Schaltarm (43) anschlägt, um diesen in Richtung der Öffnungsstellung zu beaufschlagen.

7. Schutzschalter (1) nach Anspruch 6,
**dadurch gekennzeichnet,**
**dass** der Kontakthebel (48) gegenüber dem Klinkenhebel (49) in Richtung auf die Schließstellung elastisch vorgespannt ist.

8. Schutzschalter (1) nach Anspruch 7,
**gekennzeichnet durch**
eine Feder, insbesondere Zugfeder (52), die von dem Bewegkontakt (84) aus gesehen, hinter dem Drehgelenk (81) an dem Kontakthebel (48) angreift.

9. Schutzschalter (1) nach einem der Ansprüche 1 bis 8,
**dadurch gekennzeichnet,**
**dass** der Auslöseschieber (53) an den Schaltarm (43) im Bereich des Drehgelenks (81) anschlägt.

10. Schutzschalter (1) nach einem der Ansprüche 1 bis 9,
**dadurch gekennzeichnet,**
**dass** der Schaltarm (43) beim Zurückweichen in die Öffnungsstellung den Auslöseschieber (53) in seine Auslösestellung mitnimmt.

11. Schutzschalter (1) nach einem der Ansprüche 3 bis 10,
**dadurch gekennzeichnet,**
**dass** der Auslöseschieber (53) als Bestandteil der Entklinkungskontur (93) eine Aufgleitschräge (98) aufweist,
- an welcher der Mitnehmer (46) angreift, so dass bei der Verstellung des Schaltarms (43) in die Schließstellung gleichzeitig der Auslöseschieber (53) aus der Auslösestellung in Richtung auf die Bereitschaftsstellung vorgeschoben wird, und
- an welcher der Mitnehmer (46) von dem Schaltarm (43) entklinkt wird, wenn der Vorschub des Auslöseschiebers (53) in die Bereitschaftsstellung blockiert ist.

12. Schutzschalter (1) nach einem der Ansprüche 1 bis 11,
**dadurch gekennzeichnet,**
**dass** die Handbetätigungsmechanik (42) einen Schwenkhebel (7) und eine Koppelstange (45) umfasst, wobei die Koppelstange (45) mit einem Festende (89) exzentrisch an dem Schwenkhebel (7) gelagert ist und an einem Freiende den Mitnehmer (46) trägt.

13. Schutzschalter (1) nach Anspruch 12,
**dadurch gekennzeichnet,**
**dass** der Schwenkhebel (7), insbesondere durch eine Torsionsfeder (47), in Richtung auf eine der Öffnungsstellung des Schaltarms (43) entsprechende erste Schwenkstellung vorgespannt ist.

14. Schutzschalter (1) nach Anspruch 13,
**dadurch gekennzeichnet,**
**dass** durch Verklinkung des Mitnehmers (46) mit dem in seiner Schließstellung befindlichen Schattarm (43) der Schwenkhebel (7) entgegen der Vorspannung in einer der Schließstellung entsprechenden zweiten Schwenkstellung arretierbar ist.

15. Schutzschalter (1) nach Anspruch 13 oder 14,
**dadurch gekennzeichnet,**
**dass** bei Rückkehr des Schaltarms (43) in die Öffnungsstellung und des Schwenkhebels (7) in die erste Schwenkstellung der Mitnehmer (46) selbsttätig mit dem Schaltarm (43) verklinkt.

16. Schutzschalter (1) nach Anspruch 15,
**gekennzeichnet durch**
eine Feder, mittels welcher die Koppelstange (45) in der ersten Schwenkstellung des Schwenkhebels (7) gegen den Schaltarm (43) beaufschlagt wird.

17. Schutzschalter (1) nach Anspruch 16,
**dadurch gekennzeichnet,**
**dass** die Feder durch eine einstückig an den Schwenkhebel (7) angespritzte Federlasche (72) gebildet ist.

18. Schutzschalter (1) nach einem der Ansprüche 1 bis 17,
**gekennzeichnet durch**
einen Überlastauslöser (55) mit einem Bimetallstreifen (54) zum Vorschub des Auslöseschiebers (53), wobei der Auslöseschieber (53) einen Angriff (111) aufweist, an dem der Bimetallstreifen (54) zum Vorschub des Auslöseschiebers (53) angreift, wobei der Angriff (111) **durch** einen Exzenter (113) gebildet ist, der gegenüber dem Auslöseschieber (53) verdrehbar ist, so dass ein zwischen dem Angriff (111) und dem Bimetallstreifen (54) gebildeter Abstand einstellbar ist.

19. Schutzschalter (1) nach Anspruch 18,
**dadurch gekennzeichnet,**
**dass** der Exzenter (113) an dem Auslöseschieber (53) in mehreren definierten Drehstellungen verrastbar ist.

## Claims

1. Protection switch (1) with at least one single-pole protection switch module (2), comprising a housing (3), a switching arm (43) carrying a moving contact (84) and being pivotably movable against a fixed contact (85) between a closed position and an open position a manual operating mechanism (42) for manually adjusting the switching arm (43) between the closed position and the open position as well as a tripping mechanism (44) for automatically resetting the switching arm (43) into the open position upon occurrence of a tripping condition,
- the switching arm (43) being spring-loaded in direction of the open position,
- the switching arm (43) comprising a latch lever (49) to be latched to the manual operating mechanism (42) and comprising a contact lever (48) carrying the moving contact (84), wherein the latch lever (49) is supported pivotably at the housing (3) and connected with the contact lever (48) through a hinge (81),
- the tripping mechanism (44) having a trip slider (53), which is movable from a ready position in direction of a tripping position by a trip device (55,56), **characterized in that**
the trip slider (53) is thereby loading the switching arm (43) so that the contact lever (48) is rotationally fixed.

2. Protection switch (1) according to claim 1,
**characterized in that**
the manual operation mechanism (42) has a catch (46) with which the switching arm (43) can be latched for adjustment into the closed position, and that the trip slider (53) is configured for unlatching the switching arm (43) from the catch (46) when advanced and for loading it in direction of the open position.

3. Protection switch (1) according to claim 1 or 2,
**characterized in that**
the trip slider (53) has an unlatching contour (93) guiding the catch (46) for unlatching the switching arm (43).

4. Protection switch (1) according to one of the claims 1 to 3,
**characterized in that**
the trip slider (53) has a stop (95) for loading the switching arm (43) in direction of the open position.

5. Protection switch (1) according to one of the claims 1 to 4,
**characterized in that**
the trip slider (53) is configured for approximately simultaneously unlatching the switching arm (43) and loading it in direction of the open position when progressively advanced.

6. Protection switch (1) according to one of the claims 1 to 5,
**characterized in that**
the trip slider (53), when advanced by the trip device (55,56), impinges against the switching arm (43) with an initial speed differing from zero for loading it in direction of the open position.

7. Protection switch (1) according to claim 6,
**characterized in that**
the contact lever (48) is elastically pretensioned in direction of the closed position relative to the latch lever (49).

8. Protection switch (1) according to claim 7,
**characterized by**
a spring, especially a tension spring (52), engaging the contact lever (48) behind the hinge (81), as seen from the moving contact (84).

9. Protection switch (1) according to one of the claims 1 to 8,
**characterized in that**
the trip slider (53) stops against the switching arm (43) in the region of the hinge (81).

10. Protection switch (1) according to one of the claims 1 to 9,
**characterized in that**
the switching arm (43), when retreating into the open position, takes along the trip slider (53) into its tripping position.

11. Protection switch (1) according to one of the claims 3 to 10,
**characterized in that**
the trip slider (53), as component of the unlatching contour (93), has a slide-up slope (98),
- being engaged by the catch (46), so that, when the switching arm (43) is adjusted into the closed position, the trip slider (53) is simultaneously pushed forward from the tripping position in direction of the ready position, and
- at which the catch (46) is unlatched from the switching arm (43), when the advance of the trip slider (53) into the ready position is blocked.

12. Protection switch (1) according to one of the claims 1 to 11,
**characterized in that**
the manual operating mechanism (42) comprises a pivoted lever (7) and a coupling rod (45), wherein the coupling rod (45) eccentrically supported at the pivoted lever (7) with a fixed end (89) and carrying the catch (46) at a free end.

13. Protection switch (1) according to claim 12,
**characterized in that**
the pivoted lever (7) has, especially by means of a torsion spring (47), a pretension in direction of a first pivoted position corresponding to the open position of the switching arm (43).

14. Protection switch (1) according to claim 13,
**characterized in that**
by latching the catch (46) to the switching arm (43) in closed position the pivoted lever (7) is lockable in a second pivoted position against the pretension, the second pivoted position corresponding to the closed position.

15. Protection switch (1) according to claim 13 or 14,
**characterized in that**
upon return of the switching arm (43) into the open position and upon return of the pivoted lever (7) into the first pivoted position, the catch (46) automatically latches to the switching arm (43).

16. Protection switch (1) according to claim 15,
**characterized by**
a spring, by the means of which the coupling rod (45) is loaded against the switching arm (43) in the first pivoted position of the pivoted lever (7).

17. Protection switch (1) according to claim 16,
**characterized in that**
the spring is formed by a spring lug (72) molded integrally onto the pivoted lever (7).

18. Protection switch (1) according to one of the claims1 to 17,
**characterized by**
a overload trip device (55) having a bimetallic strip (54) for advancing the trip slider (53), wherein the trip slider (53) has a toe (111) engaged by the bimetallic strip (54) for advancing the trip slider (53), wherein the toe (111) is formed by a cam (113), which can be rotated relative to the trip slider (53), so that a distance formed between the toe (111) and the bimetallic strip (54) is adjustable.

19. Protection switch (1) according to claim 18,
**characterized in that**
the cam (113) is lockable in a plurality of defined positions of rotation at the trip slider (53).

## Revendications

1. Disjoncteur de protection (1) comprenant au moins un module de disjoncteur (2) unipolaire englobant un boitier (3), un bras de commutation (43) portant un contact mobile (84), qui est mobile par basculement entre une position de fermeture et une position d'ouverture contre un contact fixe (85), un mécanisme d'actionnement manuel (42) pour le déplacement manuel du bras de commutation (43) entre la position de fermeture et la position d'ouverture, ainsi qu'un mécanisme de déclenchement (44) pour le retour automatique du bras de commutation (43) dans la position d'ouverture lors de l'apparition d'une condition de déclenchement, disjoncteur
- dans lequel le bras de commutation (43) est chargé par ressort en direction de la position d'ouverture,
- dans lequel le bras de commutation (43) comprend un levier de cliquet (49) pouvant être encliqueté avec le mécanisme d'actionnement manuel (42), et un levier de contact (48) portant le contact mobile (84), le levier à cliquet (49) étant monté mobile en pivotement sur le boitier (3) et relié au levier de contact (48) par l'intermédiaire d'une articulation de rotation (81),
- dans lequel le mécanisme de déclenchement (44) présente un coulisseau de déclenchement (53) qui peut être déplacé par coulissement par un déclencheur (55, 56), d'une position d'attente vers une position de déclenchement,
**caractérisé**
**en ce que** le coulisseau de déclenchement (53) sollicite à cette occasion le bras de commutation (43) de manière telle, que le levier de contact (48) soit fixé en rotation.

2. Disjoncteur de protection (1) selon la revendication 1,
**caractérisé en ce que** le mécanisme d'actionnement manuel (42) présente un entraîneur (46) avec lequel le bras de commutation (43) peut être encliqueté pour le déplacement dans la position de fermeture, et **en ce que** le coulisseau de déclenchement (53) est conçu pour, sous l'effet de son avance, désencliqueter le bras de commutation (43) de l'entraîneur (46) et de le solliciter en direction de la position d'ouverture.

3. Disjoncteur de protection (1) selon la revendication 1 ou la revendication 2,
**caractérisé en ce que** le coulisseau de déclenchement (53) présente, pour désencliqueter le bras de commutation (43), un contour de désencliquetage (93) guidant l'entraîneur (46).

4. Disjoncteur de protection (1) selon l'une des revendications 1 à 3,
**caractérisé en ce que** le coulisseau de déclenchement (53) présente une butée (95), pour solliciter le bras de commutation (43) en direction de la position d'ouverture.

5. Disjoncteur de protection (1) selon l'une des revendications 1 à 4,
**caractérisé en ce que** le coulisseau de déclenchement (53) est conçu pour, sous l'effet de son avance successive, désencliqueter le bras de commutation (43) et environ simultanément le solliciter en direction de la position d'ouverture.

6. Disjoncteur de protection (1) selon l'une des revendications 1 à 5,
**caractérisé en ce que** le coulisseau de déclenchement (53), sous l'effet de son avance par le déclencheur (55, 56), vient buter contre le bras de commutation (43) avec une vitesse initiale différente de zéro, en vue de solliciter celui-ci en direction de la position d'ouverture.

7. Disjoncteur de protection (1) selon la revendication 6,
**caractérisé en ce que** le levier de contact (48) est précontraint élastiquement par rapport au levier à cliquet (49), en direction de la position de fermeture.

8. Disjoncteur de protection (1) selon la revendication 7,
**caractérisé par** un ressort, notamment un ressort de traction (52), qui, vu à partir du contact mobile (84), agit sur le levier de contact (48) derrière l'articulation de rotation (81).

9. Disjoncteur de protection (1) selon l'une des revendications 1 à 8,
**caractérisé en ce que** le coulisseau de déclenchement (53) vient buter contre le bras de commutation (43) dans la zone de l'articulation de rotation (81).

10. Disjoncteur de protection (1) selon l'une des revendications 1 à 9,
**caractérisé en ce que** le bras de commutation (43), lors de son retour dans la position d'ouverture, entraîne le coulisseau de déclenchement (53) dans sa position de déclenchement.

11. Disjoncteur de protection (1) selon l'une des revendications 3 à 10,
**caractérisé en ce que** le coulisseau de déclenchement (53) présente en tant que partie intégrante du contour de désencliquetage (93), une rampe inclinée (98)
- sur laquelle agit l'entraîneur (46) de sorte que lors du déplacement du bras de commutation (43) dans la position de fermeture, le coulisseau de déclenchement (53) est simultanément avancé de la position de déclenchement en direction de la position d'attente, et
- sur laquelle l'entraîneur (46) est désencliqueté du bras de commutation (43) lorsque l'avance du coulisseau de déclenchement (53) dans la position d'attente est bloquée.

12. Disjoncteur de protection (1) selon l'une des revendications 1 à 11,
**caractérisé en ce que** le mécanisme d'actionnement manuel (42) comprend un levier pivotant (7) et une tige de couplage (45), la tige de couplage (45) étant montée, avec une extrémité fixe (89), de manière excentrique sur le levier pivotant (7), et portant, à une extrémité libre, l'entraîneur (46).

13. Disjoncteur de protection (1) selon la revendication 12,
**caractérisé en ce que** le levier pivotant (7) est précontraint, notamment par un ressort de torsion (47), en direction d'une première position de pivotement correspondant à la position d'ouverture du bras de commutation (43).

14. Disjoncteur de protection (1) selon la revendication 13,
**caractérisé en ce que** par l'encliquetage de l'entraîneur (46) avec le bras de commutation (43) se trouvant dans sa position de fermeture, le levier pivotant (7) peut être bloqué, à l'encontre de la précontrainte, dans une deuxième position de pivotement correspondant à la position de fermeture.

15. Disjoncteur de protection (1) selon la revendication 13 ou la revendication 14,
**caractérisé en ce que** lors du retour du bras de commutation (43) dans la position d'ouverture et du levier pivotant (7) dans la première position de pivotement, l'entraîneur (46) vient s'encliqueter automatiquement avec le bras de commutation (43).

16. Disjoncteur de protection (1) selon la revendication 15,
**caractérisé par** un ressort au moyen duquel la tige de couplage (45) est sollicitée contre le bras de commutation (43), dans la première position de pivotement du levier pivotant (7).

17. Disjoncteur de protection (1) selon la revendication 16,
**caractérisé en ce que** le ressort est formé par une languette de ressort (72) réalisée par moulage d'un seul tenant avec le levier pivotant (7).

18. Disjoncteur de protection (1) selon l'une des revendications 1 à 17,
**caractérisé par** un déclencheur de surcharge ou surintensité (55) comprenant un bilame (54) pour l'avance du coulisseau de déclenchement (53), le coulisseau de déclenchement (53) présentant un élément d'entraînement (111) sur lequel agit le bilame (54) pour l'avance du coulisseau de déclenchement (53), et l'élément d'entraînement (111) étant formé par un excentrique (113) qui peut tourner par rapport au coulisseau de déclenchement (53), de sorte qu'il est possible de régler une distance formée entre l'élément d'entraînement (111) et le bilame (54).

19. Disjoncteur de protection (1) selon la revendication 18,
**caractérisé en ce que** l'excentrique (113) peut être encliqueté avec le coulisseau de déclenchement (53) dans plusieurs positions de rotation définies.
